# FASCICULE DE BREVET EUROPEEN

(11) **EP 1 202 818 B1**
(45) Date de publication et mention de la délivrance du brevet: **07.04.2004**
(21) Numéro de dépôt: 00958625.6
(22) Date de dépôt: 26.07.2000
(51) Int. Cl.: B05B 15/02

(54) **DISPOSITIF DE DISTRIBUTION DE PRODUIT FLUIDE AVEC SYSTEME D'OBTURATION**
AUSTRAGSVORRICHTUNG FÜR MEDIEN MIT VERSCHLUSSSYSTEM
DEVICE FOR DISPENSING A FLUID PRODUCT WITH CLOSURE SYSTEM

(30) Priorité: 28.07.1999 FR 9909798
(43) Date de publication de la demande: 08.05.2002
(73) Titulaire: VALOIS S.A.S., 27110 Le Neubourg (FR)
(72) Inventeur: PETIT, Ludovic, F-27110 Vitot (FR); ARGHYRIS, Laurent, F-76300 Sotteville les Rouen (FR)
(74) Mandataire: CAPRI
(86) Numéro de dépôt international: PCT/FR2000/002151
(87) Numéro de publication internationale: WO 2001/007171

(56) Documents cités:
- EP-A- 0 340 724
- EP-A- 0 461 894
- DE-A- 3 122 330
- US-A- 2 069 156
- US-A- 2 568 057
- US-A- 4 949 876
- US-A- 5 842 605

## Description

La présente invention concerne un dispositif de distribution de produit fluide, et plus particulièrement un dispositif de distribution de produit fluide comportant un système d'obturation.

Il est bien connu dans l'état de la technique d'utiliser des obturateurs pour obturer de manière étanche l'orifice de distribution d'un dispositif de distribution de produit fluide entre deux actionnements. Deux types différents d'obturateurs sont généralement utilisés. Ainsi, le document FR-2 750 406 divulgue un capot amovible comportant un élément d'obturation, ledit capot étant enlevé et remis en place par . l'utilisateur, respectivement avant et après chaque utilisation du distributeur. Ce type d'obturateur présente l'inconvénient que l'obturation n'est pas indépendante de l'utilisateur, ce qui signifie que si l'utilisateur oublie de remettre le capot d'obturation en place après l'actionnement du dispositif, cette obturation n'est pas réalisée. De plus, ce système impose à l'utilisateur plusieurs manipulations supplémentaires, à savoir retirer puis remettre en place le capot d'obturation, ce qui peut être un inconvénient, notamment avec des personnes âgées, handicapées ou avec des enfants. D'autre part, il est également connu de disposer un obturateur dans la tête de distribution en aval de l'orifice de distribution. Ces systèmes d'obturation ne présentent pas, l'inconvénient précédent puisqu'ils sont automatiques et donc indépendants de l'utilisateur, mais ils présentent l'inconvénient, notamment dans les dispositifs de pulvérisation de modifier le profil de pulvérisation et donc d'empêcher une pulvérisation optimale et parfaitement reproductible du produit à chaque actionnement. D'autre part, en raison de leur position en aval de l'orifice de distribution, ces systèmes d'obturateur n'évitent pas qu'une petite quantité de produit puisse rester sur la zone située autour de l'orifice de distribution, à l'extérieur de celui-ci, après l'actionnement du distributeur. Ces petites quantités de produit risquent ensuite de sécher et de boucher partiellement ou totalement l'orifice de distribution, ou de s'oxyder et d'être distribuées lors du prochain actionnement.

Le document US-2,568,057 divulgue un dispositif de pulvérisation comportant un système d'obturation fixé au réservoir et monté rotatif autour de la tête de distribution, ledit obturateur pouvant être tourné entre une position de repos dans laquelle il obture l'orifice de distribution et une position de distribution dans laquelle il libère ledit orifice de distribution.

Ce document divulgue un pulvérisateur de produit fluide comportant une pompe et un système d'obturation fixé sur le réservoir obturant l'orifice de distribution par l'extérieur et représente l'état de la technique correspondant au préambule de la revendication 1.

La présente invention se caractérise par le fait que la pompe comporte une course morte initiale de sorte que la tête de distribution, lors de cette course morte initiale se déplace axialement vers le bas jusqu'à ce que l'orifice de distribution ne coopère plus avec l'élément d'obturation, et se trouve face à l'ouverture des moyens de passage. Ce n'est qu'à ce moment là que le clapet de sortie de la chambre de pompe est ouvert pour permettre la distribution du produit.

La présente invention a pour but de fournir un dispositif de distribution de produit fluide comportant un système d'obturation qui ne reproduit pas les inconvénients susmentionnés.

La présente invention a donc pour but de fournir un dispositif de distribution de produit fluide comportant un système d'obturation dans lequel l'obturation est réalisée de manière indépendante de l'utilisateur.

La présente invention a aussi pour but de fournir un tel dispositif de distribution de produit fluide qui garantit une pulvérisation optimale et reproductible à chaque actionnement.

La présente invention a encore pour but de fournir un tel dispositif de distribution de produit fluide qui empêche tout risque de bouchage de l'orifice de distribution entre deux actionnements.

La présente invention a également pour but de fournir un tel dispositif de distribution de produit fluide comportant un système d'obturation, dans lequel le système d'obturation empêche toute oxydation de produit dans ou autour dudit orifice de distribution après chaque actionnement du distributeur.

La présente invention a également pour but de fournir un tel dispositif de distribution de produit fluide comportant un système d'obturation, qui soit simple et peu coûteux à réaliser, et facilement adaptable aux têtes de distribution existantes.

La présente invention a donc pour objet un dispositif de distribution de produit fluide comportant un réservoir de produit, un organe de distribution, tel qu'une pompe, monté sur ledit réservoir, et une tête de distribution pourvue d'un orifice de distribution, montée sur ledit organe de distribution de manière déplaçable entre une position de repos et une position de distribution, ladite tête de distribution comportant un gicleur interne pour limiter le volume mort, et un profil de pulvérisation pour assurer une pulvérisation de produit lors de l'actionnement de l'organe de distribution, le dispositif comportant un système d'obturation fixé audit réservoir, comportant un élément d'obturation adapté à obturer par l'extérieur l'orifice de distribution en position de repos de la tête de distribution, ledit système d'obturation comportant également des moyens de passage, tels qu'une ouverture, coopérant avec ledit orifice de distribution en position de distribution de ladite tête de distribution, permettant l'expulsion de produit à travers ledit orifice de distribution, ledit organe de distribution comportant une course morte initiale, l'actionnement dudit organe de distribution ne commençant qu'après déplacement de la tête de distribution sur cette course morte, lorsque l'orifice de distribution coopère avec lesdits moyens de passage dudit système d'obturation.

Avantageusement, ledit système d'obturation est formé de telle manière à permettre l'actionnement manuel de la tête de distribution par un utilisateur.

Avantageusement, la tête de distribution est déplaçable axialement et l'orifice de distribution est dirigé radialement, ledit système d'obturation étant réalisé sous la forme d'un manchon creux disposé autour de ladite tête de distribution, ledit manchon creux comportant d'un côté l'ouverture et l'élément d'obturation disposé au-dessus de ladite ouverture, et de l'autre côté une découpe à travers laquelle la tête de distribution fait saillie de manière à pouvoir être actionnée par l'utilisateur.

De préférence, lorsque la tête de distribution revient de sa position de distribution vers sa position de repos, après un actionnement de l'organe de distribution, l'élément d'obturation glisse avec frottement sur la zone située autour de l'orifice de distribution, pour totalement éliminer toute trace de produit au niveau dudit orifice de distribution.

Avantageusement, ledit système d'obturation est encliqueté sur le col du réservoir.

Les caractéristiques et avantages de la présente invention apparaîtront plus clairement au cours de la description détaillée suivante d'un mode de réalisation particulier de celle-ci, donné à titre d'exemple non limitatif en regard des dessins joints, ) sur lesquels la figure unique représente une vue schématique en section transversale d'un dispositif de distribution de produit fluide selon la présente invention, en position de repos.

Le dispositif de distribution comporte un réservoir 10 sur lequel est monté un organe de distribution 20, tel qu'une pompe à précompression dans l'exemple représenté sur la figure. Cette pompe 20 peut être montée fixement sur le réservoir 10 d'une manière quelconque, notamment au moyen d'une bague de fixation 25 vissable, encliquetable, ou à sertir. Une tête de distribution 30 est montée sur ladite pompe 20 pour actionner celle-ci, ladite tête 30 comportant un orifice de distribution 31, et étant déplaçable axialement entre une position de repos et une position de distribution. Avantageusement, la tête de distribution 30 peut être déplacée de sa position de repos vers sa position de distribution par un doigt de l'utilisateur exerçant une pression sur sa surface supérieure, et être ramenée de sa position de distribution vers sa position de repos par le ressort de rappel 22 de la pompe 20.

Selon l'invention, le dispositif de distribution de produit fluide comporte en outre un système d'obturation 40 fixé au réservoir 10. Dans l'exemple représenté, le système d'obturation 40 est encliqueté sur le col de réservoir 10 autour de la bague de fixation 25, mais d'autres moyens de fixation du système d'obturation 40 sur le réservoir 10 sont envisageables. Dans l'exemple représenté sur la figure, le système d'obturation 40 comporte un manchon creux 45 qui incorpore un élément d'obturation 41 coopérant avec l'orifice de distribution 31 de la tête de distribution 30 dans la position de repos de celle-ci, et une ouverture 42 qui coopère avec l'orifice de distribution 31 en position de distribution de la tête de distribution 30, pour permettre l'expulsion du produit à travers ledit orifice de distribution 31 et ladite ouverture 42. Dans le mode de réalisation représenté sur la figure, l'orifice de distribution 31 est orienté radialement dans la tête de distribution 30, qui est déplaçable axialement entre ses positions de repos et de distribution. L'élément d'obturation 41 est donc disposé sur la paroi latérale interne du manchon creux 45, au-dessus de l'ouverture 42. Dans ce cas, la pompe 20 comporte de préférence une course morte initiale de sorte que l'expulsion du produit ne commence qu'après cette course morte, lorsque l'orifice de distribution 31 est situé face à l'ouverture 42. Pour faciliter l'actionnement du dispositif de distribution, le système d'obturation 40, en particulier le manchon creux 45, comporte une découpe 48 sur le côté opposé à celui comportant l'élément d'obturation 41 et la fenêtre 42, de telle sorte que la tête de distribution 30 fait saillie à travers ladite découpe 48 permettant ainsi à l'utilisateur d'appuyer sur ladite tête 30 depuis l'extérieur de manière aisée. Bien entendu, la forme de la découpe 48 du manchon 45 peut être quelconque.

L'élément d'obturation 41 peut être de forme et de matériau quelconques appropriés, par exemple sous la forme d'un tampon. Il peut également comporter un matériau bactériostatique et/ou oligodynamique. L'ouverture 42 est avantageusement réalisée sous la forme d'une fenêtre dans la paroi latérale du manchon creux 45, dont les dimensions sont appropriées pour ne pas entraver l'expulsion du produit.

L'élément d'obturation 41 élimine toute trace de produit restant après l'actionnement du distributeur au niveau de cette zone. Ainsi, il n'y a aucun risque qu'une quantité même très minime de produit s'oxyde entre deux actionnements et soit ensuite distribuée lors du prochain actionnement. De même, il n'y a aucun risque qu'une quantité même très minime de produit sèche et bouche totalement ou partiellement l'orifice de distribution, ce qui peut altérer la qualité de la pulvérisation. L'élément d'obturation exerce donc avantageusement ainsi une fonction de nettoyage de l'orifice de distribution 31. De manière avantageuse, lorsque la tête de distribution 30 revient de sa position de distribution vers sa position de repos, l'élément d'obturation 41 glisse avec frottement sur la surface externe de la zone située autour de l'orifice de distribution 31 de la tête de distribution 30. Ceci favorise encore davantage cette fonction de nettoyage.

De préférence, la présente invention s'applique aux dispositifs de pulvérisation comportant un gicleur interne pour limiter le volume mort et un profil de pulvérisation pour garantir une pulvérisation optimale du produit à chaque actionnement. La présente invention permet ainsi de garantir une obturation absolument étanche, de manière indépendante de l'utilisateur, et sans modifier d'une quelconque manière le profil de pulvérisation et donc la forme optimale du spray lors de l'actionnement du distributeur.

La présente invention a été décrite en référence à un mode de réalisation particulier dans lequel l'orifice de distribution 31 est dirigé radialement, et la tête de distribution 30 est déplaçable axialement. Il serait toutefois envisageable d'appliquer la présente invention à un autre type de tête de distribution, par exemple une tête de distribution pivotante, et un orifice de distribution dirigé de manière différente, à condition bien entendu que la tête de distribution effectue un déplacement par rapport au système d'obturation fixé au réservoir, pour permettre un déplacement de l'orifice de distribution entre l'élément d'obturation et l'ouverture du système d'obturation.

D'autres modifications sont également envisageables sans sortir du cadre de la présente invention dont la portée est uniquement définie par les revendications annexées. Par exemple, l'organe de distribution peut être d'un type quelconque, la pompe à précompression représentée sur la figure n'étant qu'un exemple de réalisation avantageux.

## Revendications

1. Dispositif de pulvérisation de produit fluide comportant un réservoir de produit fluide (10), un organe de distribution (20), tel qu'une pompe, monté sur ledit réservoir (10), et une tête de distribution (30) pourvue d'un orifice de distribution (31), montée sur ledit organe de distribution (20) de manière déplaçable entre une position de repos et une position de distribution, ladite tête de distribution (30) comportant un gicleur interne pour limiter le volume mort, et un profil de pulvérisation pour assurer une pulvérisation de produit lors de l'actionnement de l'organe de distribution (20), le dispositif comportant un système d'obturation (40) fixé audit réservoir (10), comprenant un élément d'obturation (41) adapté à obturer par l'extérieur l'orifice de distribution (31) en position de repos de la tête de distribution (30), ledit système d'obturation (40) comprenant également des moyens de passage (42), tels qu'une ouverture, coopérant avec ledit orifice de distribution (31) en position de distribution de la tête de distribution (30), permettant l'expulsion de produit à travers ledit orifice de distribution (31), **caractérisé en ce que** ledit organe de distribution (20) comporte une course morte initiale, l'actionnement dudit organe de distribution (20) ne commençant qu'après déplacement de la tête de distribution (30) sur cette course morte, lorsque l'orifice de distribution (31) est situé face à l'ouverture desdits moyens de passage (42) dudit système d'obturation (40).

2. Dispositif selon la revendication 1, dans lequel ledit système d'obturation (40) est formé de telle manière à permettre l'actionnement manuel de la tête de distribution (30) par un utilisateur.

3. Dispositif selon les revendications 1 ou 2, dans lequel la tête de distribution (30) est déplaçable axialement et l'orifice de distribution (31) est dirigé radialement, ledit système d'obturation (40) étant réalisé sous la forme d'un manchon creux (45) disposé autour de ladite tête de distribution (30), ledit manchon creux (45) comportant d'un côté l'ouverture (42) et l'élément d'obturation (41) disposé au-dessus de ladite ouverture (42), et de l'autre côté une découpe à travers laquelle la tête de distribution (30) fait saillie de manière à pouvoir être actionnée par l'utilisateur.

4. Dispositif selon l'une quelconque des revendications précédentes, dans lequel, lorsque la tête de distribution (30) revient de sa position de distribution vers sa position de repos après un actionnement de l'organe de distribution (20), l'élément d'obturation (41) glisse avec frottement sur la zone située autour de l'orifice de distribution (31), pour totalement éliminer toute trace de produit au niveau dudit orifice de distribution (31).

5. Dispositif selon l'une quelconque des revendications précédentes, dans lequel ledit système d'obturation (40) est encliqueté sur le col du réservoir (10).

## Patentansprüche

1. Zerstäubungsvorrichtung für ein fluidförmiges Produkt, die einen Behälter (10) für das fluidförmige Produkt, ein Abgabeorgan (20), wie z.B. eine Pumpe, das auf dem Behälter (10) montiert ist, und einen Abgabekopf (30) umfasst, der mit einer Abgabeöffnung (31) versehen und auf dem Abgabeorgan (20) so montiert ist, dass er zwischen einer Ruhelage und einer Abgabestellung verschiebbar ist, wobei der Abgabekopf (30) einen inneren Zerstäuber umfasst, um das Totvolumen zu begrenzen, sowie ein Zerstäubungsprofil, um eine Zerstäubung des Produktes bei der Betätigung des Abgabeorgans (20) sicherzustellen, wobei die Vorrichtung ein Verschlusssystem (40) umfasst, das am Behälter (10) befestigt ist und ein Verschlusselement (41) umfasst, das geeignet ist, von außen her die Abgabeöffnung (31) in der Ruhelage des Abgabekopfes (30) zu verschließen, wobei das Verschlusssystem (40) auch Durchgangseinrichtungen (42) wie z.B. eine Öffnung umfasst, die mit der Abgabeöffnung (31) in der Abgabestellung des Abgabekopfes (30) zusammenwirken und den Ausstoß des Produktes durch die Abgabeöffnung (31) hindurch ermöglichen, **dadurch gekennzeichnet, dass** das Abgabeorgan (20) einen Anfangs-Tothub aufweist, so dass die Betätigung des Abgabeorgans (20) erst nach der Verschiebung des Abgabekopfes (30) über diesen Tothub erfolgt, wenn sich die Abgabeöffnung (31) gegenüber der Öffnung der Durchgangseinrichtungen (42) des Verschlusssystems (40) befindet.

2. Vorrichtung nach Anspruch 1, bei der das Verschlusssystem (40) derart ausgebildet ist, dass es eine Handbetätigung des Abgabekopfes (30) durch einen Verwender ermöglicht.

3. Vorrichtung nach Anspruch 1 oder 2, bei der der Abgabekopf (30) axial verschiebbar und die Abgabeöffnung (31) radial gerichtet ist, wobei das Verschlusssystem (40) in Form einer hohlen Buchse (45) ausgebildet ist, die um den Abgabekopf (30) herum angeordnet ist, wobei die hohle Buchse (45) auf der einen Seite die Öffnung (42) und das Verschlusselement (41) umfasst, das oberhalb der Öffnung (42) angeordnet ist, und auf der anderen Seite einen Ausschnitt, durch den hindurch der Abgabekopf (30) derart vorspringt, dass er vom Verwender betätigt werden kann.

4. Vorrichtung nach einem der vorhergehenden Ansprüche, bei der der Abgabekopf (30) aus seiner Abgabestellung in die Ruhelage nach einer Betätigung des Abgabeorgans (20) zurückkehrt, wobei das Verschlusselement (41) mit Reibung auf der Zone gleitet, die um die Abgabeöffnung (31) herum angeordnet ist, um jegliche Spur des Produktes im Bereich der Abgabeöffnung (31) vollständig zu beseitigen.

5. Vorrichtung nach einem der vorhergehenden Ansprüche, bei der das Verschlusssystem (40) auf den Hals des Behälters (10) aufgerastet ist.

## Claims

1. A fluid spray device for spraying a fluid, the fluid spray device comprising a fluid reservoir (10), a dispensing member (20), such as a pump, mounted on said reservoir (10), and a dispensing head (30) provided with a dispensing orifice (31) and mounted on said dispensing member (20) to move between a rest position and a dispensing position, said dispensing head (30) including a spray nozzle insert for limiting the dead volume, and a spray profile for ensuring that the product is sprayed when the dispensing member (20) is actuated, the device further comprising a closure system (40) fixed to said reservoir (10) and comprising a closure element (41) suitable for closing off the dispensing orifice (31) from the outside when the dispensing head (30) is in the rest position, said closure system (40) further comprising passageway means (42), such as an opening, co-operating with said dispensing orifice (31) when the dispensing head (30) is in the dispensing position, and making it possible for fluid to be expelled through said dispensing orifice (31), said fluid spray device being **characterized in that** said dispensing member (20) has an initial dead stroke, actuating of said dispensing member (20) starting only after the dispensing head (30) has travelled over said dead stroke, when the dispensing orifice (31) is situated facing the opening of said passageway means (42) in said closure system (40).

2. A device according to claim 1, in which said closure system (40) is formed such as to make it possible for the dispensing head (30) to be actuated manually by a user.

3. A device according to claim 1 or 2, in which the dispensing head (30) is mounted to move axially and the dispensing orifice (31) is directed radially, said closure system (40) being implemented in the form of a hollow sleeve (45) disposed around said dispensing head (30), said hollow sleeve (45) having, on one side, the opening (42) and the closure element (41) disposed above said opening (42), and, on the other side, a cutout through which the dispensing head (30) projects so that it can be actuated by the user.

4. A device according to any preceding claim, in which, while the dispensing head (30) is returning from its dispensing position to its rest position, after the dispensing member (20) has been actuated, the closure element (41) slides snugly over the zone situated around the dispensing orifice (31), so as to remove any trace of fluid at said dispensing orifice (31) totally.

5. A device according to any preceding claim, in which said closure system (40) is snap-fastened to the neck of the reservoir (10).
